# EUROPÄISCHE PATENTSCHRIFT

(11) **EP 0 981 078 B1**
(45) Veröffentlichungstag und Bekanntmachung des Hinweises auf die Patenterteilung: **30.08.2006**
(21) Anmeldenummer: 99115474.1
(22) Anmeldetag: 05.08.1999
(51) Int. Cl.: G05G 9/047

(54) **Handbedienungselement**
Manual control device
Dispositif de control manuel

(30) Priorität: 17.08.1998 DE 19837163
(43) Veröffentlichungstag der Anmeldung: 23.02.2000
(73) Patentinhaber: DEERE & COMPANY, Moline, Illinois 61265-8098 (US)
(72) Erfinder: Rückert, Dieter, 68799 Reilingen (DE); Kempf, Tilo, 68199 Mannheim (DE); Höfle, Jörg, 64342 Seeheim-Jugenheim (DE)
(74) Vertreter: Lau-Loskill, Philipp

(56) Entgegenhaltungen:
- GB-A- 2 077 501
- GB-A- 2 248 102
- US-A- 5 383 875

## Beschreibung

Die Erfindung betrifft einen Handbedienungshebel, insbesondere für die Bedienungsplattform eines Fahrzeugs, mit wenigstens einem elektrischen Betätigungswandler zur Abgabe von Steuersignalen an wenigstens eine Arbeitsfunktion in Abhängigkeit eines Verschwenkens des Handbedienungshebels und/oder in Abhängigkeit der Betätigung wenigstens eines auf dem Handbedienungshebels angeordneten Betätigungselements.

Zur Betätigung von Arbeitsfunktionen befinden sich auf der Bedienungsplattform von Arbeitsfahrzeugen häufig eine Vielzahl von Handbedienungshebel. Diese Hebel können beispielsweise der Bedienung von Arbeitsgeräten, wie Frontlader, dienen. In zunehmendem Maße wirken diese Hebel nicht mehr über mechanische Gestänge auf die Arbeitsfunktionen ein, sondern enthalten Schalter oder andere elektrische Betätigungswandler, die in Abhängigkeit von Betätigungen des Handbedienungshebels elektrische Steuersignale abgeben, um die Arbeitsfunktionen wunschgemäß anzusteuern. Ein moderner Handbetätigungshebel ist relativ leichtgängig und läßt sich mit geringem Kraftaufwand betätigen. Dadurch nimmt die Gefahr einer ungewollten Betätigung und Ansteuerung der Arbeitsfunktionen zu. Beispielsweise kann eine versehentliche Betätigung dadurch erfolgen, daß die Bedienungsperson mit einem Kleidungsstück an dem Handbetätigungshebel hängen bleibt und diesen unbemerkt verschwenkt. Durch eine ungewollte Betätigung des Handbetätigungshebels können Arbeitsfunktionen unerwartet ausgelöst werden, was Gefahren mit sich bringen kann.

Aus der DE-A-44 27 695 geht ein Wählhebel für Kraftfahrzeuggetriebe hervor, bei dem zur Verhinderung eines unbeabsichtigten Schaltens in bestimmte Fahrstufen Sicherungen vorgesehen sind, die durch eine Kulisse mit Kulissenstufen dargestellt werden. In die Kulissenstufen greift ein Rastelement, in der Regel eine in der Schalthebelstange geführte Raststange ein, die auf diese Weise den Wählhebel verriegelt bzw. verhindert, daß in eine andere Fahrstufe gewechselt werden kann. Die Raststange läßt sich über ein Betätigungselement am Schaltgriff des Wählhebels aus den Kulissenstufen herausbewegen und gibt dann den Wählhebel frei. Um eine Geräuschentwicklung nach dem Loslassen der Drucktaste zu vermeiden, wird die Rückstellbewegung des Rastelements gedämpft.

Ein Handbedienungselement gemäß dem Oberbegriff des Patentanspruchs 1 ist beispielsweise aus der GB 2 248 102 A bekannt.

Ein Handbedienungselement gemäß dem Oberbegriff des Patentanspruchs 1 ist beispielsweise aus der GB 2 248 102 A bekannt.

Die der Erfindung zugrunde liegende Aufgabe wird darin gesehen, einen Handbedienungshebel der eingangs genannten Art derart auszubilden, daß die Gefahr eines ungewollten Auslösens von Arbeitsfunktionen auf einfache Weise vermieden wird und/oder daß die Betätigung der Arbeitsfunktion unter bestimmten Umständen gesperrt wird.

Die Aufgabe wird erfindungsgemäß durch die Lehre des Patentanspruchs 1 gelöst. Weitere vorteilhafte Ausgestaltungen und Weiterbildungen der Erfindung gehen aus den Unteransprüchen hervor.

Erfindungsgemäß ist im Bereich des Betätigungsgriffs des Handbedienungshebels wenigstens ein von Hand betätigbares mit wenigstens einem elektrischen Schaltelement in Verbindung stehendes Aktivierungselement vorgesehen. Das Schaltelement wirkt mit einer elektrischen Verriegelungssteuereinheit bzw. einer Verriegelungslogik zusammen, um in Abhängigkeit von Betätigungen des Aktivierungselements den wenigstens einen Betätigungswandler des Handbedienungshebels zur Abgabe von Steuersignalen zu aktivieren bzw. deaktivieren.

Die Verriegelungssteuereinheit kann dabei so ausgelegt sein, daß Steuersignale von dem Steuerelement nur dann an die Arbeitsfunktion weitergeleitet werden, wenn zuvor das Aktivierungselement bewußt betätigt wird. Andernfalls erfolgt eine Unterdrückung der Steuersignale.

Die Abgabe von Steuersignalen an Arbeitsfunktionen erfordert somit sowohl eine Betätigung des Handbedienungshebels oder eines Betätigungselements als auch des Aktivierungslements. Mit einer zweckmäßigen Anordnung des Aktivierungselements wird es sehr unwahrscheinlich, daß die beiden genannten Betätigungen zur gleichen Zeit ungewollt und unbewußt erfolgen. Die Gefahr einer versehentlichen Bedienung wird damit praktisch ausgeschlossen.

Vorzugsweise ist der Handbedienungshebel nach Art eines Joysticks ausgebildet, der sich um ein Kreuzgelenk in zwei Richtungen verschwenken läßt und durch Federkraft in seine mittlere Neutralstellung gedrängt wird. Für jede Schwenkrichtung ist wenigstens ein Betätigungswandler zur Beeinflussung wenigstens einer zugehörigen Arbeitsfunktion vorgesehen. Joystickartig ausgebildete Bedienungshebel lassen eine einfache Bedienung mehrerer Arbeitsfunktionen zu.

Als besonders vorteilhaft wird die Verwendung eines Handbedienungshebels nach Art eines Joysticks für die Betätigung eines Laders, insbesondere des Laders eines landwirtschaftlichen oder industriellen Arbeitsfahrzeugs, angesehen. Durch eine Vor- und Rückbewegung des Joysticks kann der Laderbaum des Laders abgesenkt bzw. angehoben werden, und durch seitliche Bewegungen des Joysticks kann beispielsweise eine Schaufel oder ein anderes Werkzeug des Laders verkippt werden. Insbesondere bei dieser Anwendung muß eine unbeabsichtigte und unerwartete Betätigung des Laderbaums und des Werkzeugs vermieden werden, da sich Personen im Bereich des Laders aufhalten könnten, so daß hier die vorliegende Erfindung ihre Vorzüge besonders wirkungsvoll entfalten kann.

Es sind Handbedienungshebel bekannt, die im Bereich des Betätigungsgriffs mit Druckschaltern bestückt sind, welche mit als Schaltelement ausgebildeten Betätigungswandler zusammenwirken. Es ist von Vorteil, diese Druckschalter in die erfindungsgemäße Verriegelungsstrategie einzubeziehen. Solche Druckschalter lassen sich beispielsweise ebenfalls zur Bedienung eines Laders verwenden und können dazu dienen, einen Lifter zum Anheben des Laderwerkzeugs zu betätigen oder einen am Lader montierten Greifer zu schließen bzw. zu öffnen.

Desweiteren kann es von Vorteil sein, im Bereich des Betätigungsgriffs wenigstens ein Wippelement vorzusehen, welches mit wenigstens einem als Potentiometer ausgebildeten Betätigungswandler zur Erzeugung eines der Wippstellung des Wippelements entsprechenden Steuersignals in Verbindung steht. Dabei kann das Patentiometer in die erfindungsgemäße Verriegelungsstrategie einbezogen sein. Gewöhnlich genügt ein Potentiometer, das für beide Wipprichtungen zuständig ist und dessen Ausgangssignal für die Ruhestellung des Wippelements als Nullsignal geeicht wird. Es kann jedoch auch für jede der beiden Wipprichtungen je ein Potentiometer vorgesehen sein. Durch Betätigung des Wippschalters läßt sich beispielsweise der Ölstrom einer hydraulisch betätigten Arbeitsfunktion proportional zur Wippstellung einstellen. Bei der Arbeitsfunktion kann es sich um ein an das Fahrzeug angeschlossenes hydraulisches Zusatzgerät (Greifer, Lift, Drehmechanismus) handeln.

Eine besonders vorteilhafte Ausgestaltung des erfindungsgemäßen Handbedienungshebels ergibt sich dadurch, daß das Aktivierungselement über eine Schwenkachse beweglich am Handbedienungshebel angelenkt ist. Der wenigstens eine Betätigungswandler wird dabei nur dann zur Abgabe von Steuersignalen an die Arbeitsfunktionen aktiviert, wenn das Aktivierungselement mit der Hand aus seiner Ruhelage gegen eine geringe Kraft (z. B. Federkraft, Schwerkraft) ausgelenkt wird. Die Auslenkung und das Halten in ausgelenkter Stellung erfordert keine nennenswerte Kraftanstrengung, so daß die Bedienungsperson sich nicht durch die Betätigung des Aktivierungselements beeinträchtigt fühlt.

Gemäß einer bevorzugten Weiterbildung der Erfindung ist das Aktivierungselement klappenförmig ausgebildet und im Bereich des schaftseitigen Endes des Betätigungsgriffs über eine quer zur Hebellängsachse verlaufende Schwenkachse an dem Handbedienungshebel angelenkt. Erfindungsgemäß ist der Handbedienungshebel derart, ausgebildet, daß das Aktivierungselement einen im wesentlichen L-förmigen Querschnitt aufweist, wobei das Ende des ersten Schenkels am Handbedienungshebel angelenkt ist und das Ende des zweiten Schenkels bei unbetätigtem Aktivierungelement nahe des freien Endes des Betätigungsgriffs endet und nicht über dieses hinausragt. Der zweite Schenkel verläuft dabei in der Nähe und im wesentlichen parallel zum Betätigungsgriff. Zum Ergreifen des Betätigungsgriffs muß die Hand zwischen den Betätigungsgriff und das Aktivierungselement geschoben werden. Dies ist wegen der Nähe zwischen dem zweiten Schenkel und dem Betätigungsgriff nur möglich, wenn der zweite Schenkel vom Betätigungsgriff wegschwenkt, wobei das zugehörige Schaltelement ausgelöst wird.

Vorzugsweise weist das Aktivierungselement in der Nähe seiner Anlenkstelle ein, beispielsweise als Vorsprung ausgebildetes, Betätigungsglied auf, das mit einem Betätigungsbolzen des Schaltelements zusammenwirkt, so daß bei einem Ausschwenken des Aktivierungselements aus seiner unbetätigten Ruhelage das Schaltelement betätigt wird, um Steuersignale an eine Verriegelungssteuereinheit abzugeben.

Es ist von Vorteil, ein elektrisches Steuergerät vorzusehen, das die Signale des wenigstens einen Betätigungswandlers und des wenigstens einen Schaltelements auswertet. Das Steuergerät enthält eine Verriegelungssteuereinheit und gibt in Abhängigkeit der genannten Signale unter Beachtung einer geeigneten Verriegelungsstrategie Steuersignale an die zugehörigen Arbeitsfunktionen abgibt.

Einer bevorzugten Weiterbildung der Erfindung zufolge ist ein elektrisches Steuergerät vorgesehen, das die Signale wenigstens eines Betätigungswandlers, der auf ein Verschwenken des Handbedienungshebels anspricht, sowie die Signale des wenigstens einen mit dem Verriegelungselement in Verbindung stehenden Schaltelements empfängt und auswertet. Das Steuergerät nimmt eine Aktivierung des wenigstens einen Betätigungswandlers, das heißt eine Weiterleitung von Signalen des Betätigungswandler an die zugehörige Arbeitsfunktion, nur dann vor, wenn das Aktivierungelement ausgelöst (betätigt) wird, während sich der Handbedienungshebel in seiner Neutralstellung befindet. Befindet sich der Handbedienungshebel anfangs jedoch in einer anderen Stellung als seiner Neutralstellung, so wird bei einer Betätigung des Aktivierungselements der Betätigungswandler nicht aktiviert. Die Aktivierung ist somit nur von der Neutralstellung des Handbedienungshebels aus möglich. Dies hat den sicherheitsrelevanten Vorteil, daß eine Bewegung der Arbeitsfunktion (z. B. Frontlader) nur dann hervorgerufen werden kann, wenn der Handbedienungshebel bewegt wird, nicht aber, wenn beispielsweise bei ausgelenktem Handbedienungshebel die Zündung des Fahrzeugs eingeschaltet wird.
Wenn der aktivierte Handbedienungshebel aus seiner Neutralstellung verschwenkt wird, bleibt die Aktivierung auch dann aufrechterhalten, wenn das Aktivierungselement in seine Ruhelage zurückkehrt. Eine bevorzugte Ausgestaltung der Erfindung sieht jedoch vor, daß das Steuergerät die Aktivierung aufhebt, wenn sich das Aktivierungselement in seiner Ruhestellung befindet (weil es losgelassen wurde) und der Handbedienungshebel in seine Neutralstellung zurückkehrt und dort länger als ein erstes vorgebbares Zeitintervall bleibt. Das erste Zeitintervall kann beispielsweise bis zu 2 Sekunden, vorzugsweise ungefähr 0,5 Sekunden, betragen. Wenn also der Handbedienungshebel in seine Neutralstellung zurückkehrt, schaltet die Aktivierung nach kurzer Zeit ab. Es ist dann für die Abgabe von Steuersignalen eine erneute Aktivierung, wie oben beschrieben, erforderlich. Bei einem kurzen Durchfahren der Neutralstellung wird die Aktivierung jedoch selbst dann nicht aufgehoben, wenn das Aktivierungselement dabei nicht betätigt wird.

Um einen Mißbrauch und eine Umgehung der Verrieglungsphilosophie auszuschließen, bei der die Bedienungsperson das Aktivierungselement durch Hilfsmittel (Klebeband) in seiner betätigten Stellung festsetzt, um den Handbedienungshebel dauerhaft aktiv zu halten, sieht eine bevorzugte Ausgestaltung der Erfindung vor, daß das Steuergerät die Aktivierung aufhebt, wenn bei betätigtem Aktivierungselement der Handbedienungshebel in Neutralstellung zurückkehrt und hier länger als ein zweites vorgebbares Zeitintervall verharrt. Das zweite Zeitintervall beträgt vorzugsweise bis zu 3 Minuten, vorzugsweise ungefähr 1 Minute. Wird jedoch die Neutralstellung nur kurzzeitig durchfahren, bleibt die Aktivierung bestehen.

Anhand der Zeichnung, die ein Ausführungsbeispiel der Erfindung zeigt, werden nachfolgend die Erfindung sowie weitere Vorteile und vorteilhafte Weiterbildungen und Ausgestaltungen der Erfindung näher beschrieben und erläutert.

Es zeigt:
- Fig. 1: einen erfindungsgemäßen Handbedienungshebel,
- Fig. 2: ein elektrisches Blockdiagramm mit einem erfindungsgemäßen Handbedienungshebel, einem Steuergerät und drei Arbeitsfunktionen und
- Fig. 3: ein Flußdiagramm, anhand dessen eine bevorzugte Funktionsweise des erfindungsgemäßen Handbedienungshebels beschrieben wird.

Bei dem in Fig. 1 dargestellten Handbedienungshebel 10 handelt es sich um einen durch Federkraft mittenzentrierten joystickartig ausgebildeten Hebel, der sich mittels eines nicht näher dargestellten Kreuzgelenks 12 in zwei Richtungen, nach vorn und hinten (x) bzw. nach links und rechts (y), verschwenken läßt. Der Handbedienungshebel 10 besteht im wesentlichen aus einem Betätigungsgriff 14, einer mittleren Konsole 16 und einem sich nach unten an die Konsole 16 anschließenden Hebelschaft 18, an dessen unteren Ende sich das Kreuzgelenk 12 befindet. Im Bereich des Hebelschaftes 18 sind nicht dargestellte Betätigungswandler (Potentiometer) angebracht, die die jeweilige Lage des Hebels 10 in seinen zwei Richtungen abtasten und in elektrische Proportionalsignale (x, y) umwandeln.

Auf der nach oben weisenden Stirnfläche des Betätigungsgriffs 14 befinden sich zwei von Hand betätigbare Betätigungselemente 20, 22, die mit zugehörigen, nicht näher dargestellten elektrischen Betätigungswandlern zwei Druckschalter bilden. Mit den Betätigungselementen 20, 22 kann die Bedienungsperson Steuersignale (z₁, z₂) auslösen, um beispielsweise zwischen unterschiedlichen Zusatzfunktionen umzuschalten.

Auf der dem Fahrer abgewandten Seite des Betätigungsgriffs 14 ist ein von Hand betätigbares Wippelement 24 mit einem oberen Wippschenkel 26 und einem unteren Wippschenkel 28 angeordnet. Dem Wippelement 24 ist ein nicht dargestellter, als Potentiometer ausgebildeter Betätigungswandler zugeordnet, der an Zusatzgeräte Steuersignale abgibt, die zur Wippstellung proportional sind.

Im Bereich des schaftseitigen Endes des Betätigungsgriffs 14 ist an der Konsole 16 über eine quer zur Hebellängsachse 30 verlaufende Schwenkachse 32 ein klappenförmig ausgebildetes Aktivierungselement 34 (Sicherheitsklappe) schwenkbar angelenkt, welches durch eine nicht dargestellte Feder mit geringer Federkraft in seine in Fig. 1 dargestellte Ruhelage gedrängt wird. Das Aktivierungselement 34 weist einen im wesentlichen L-förmigen Querschnitt mit zwei Schenkeln 36, 38 auf. Das freie Ende des ersten Schenkels 36 bildet mit der Schwenkachse 32 die Anlenkstelle des Aktivierungselements 34. Der zweite Schenkel 38 läuft in einem spitzen Winkel auf die Hebellängsachse 30 zu und endet in der Nähe des oberen freien Endes des Betätigungsgriffs 14. Das freie abgerundete Ende des zweiten Schenkels 38 ragt nicht über die Stirnseite des Betätigungsgriffs 14 hinaus und bietet damit keine Angriffsmöglichkeit für ein versehentliches Auslenken.

An den ersten Schenkel 36 des Aktivierungselements 34 ist ein sich nach unten erstreckender Vorsprung 40 angeformt. Dieser wirkt mit dem Betätigungsbolzen 42 eines als Mikroschalter ausgebildeten Schaltelements 44 zusammen, der durch die Kraft einer Feder in Richtung Vorsprung 40 gedrängt wird. In der dargestellten Ruhestellung greift der Vorsprung 40 nicht an dem Betätigungsbolzen 42 an, so daß letzterer kein Schaltsignal (s) des Schaltelements 44 auslöst.

Zum Ergreifen des Betätigungsgriffs 14 schiebt die Bedienungsperson ihre Finger zwischen das Aktivierungselement 34 und den Betätigungsgriff 14 und drückt das Aktivierungselement 34 aus seiner dargestellten Ruhestellung nach links (bezüglich der Fig. 1). Dabei entfernt sich das freie Ende des zweiten Schenkels 38 von dem Betätigungsgriff 14. Gleichzeitig drückt der Vorsprung 40 gegen den Betätigungsbolzen 42 und löst im Schaltelement 44 eine Schaltfunktion aus. Nimmt die Bedienungsperson ihre Hand von dem Betätigungsgriff 14 weg, so schwenkt das Aktivierungselement 34 infolge Federkraft zurück in seine Grundstellung. Dabei wird das Schaltelement 44 zurückgeschaltet und gibt kein Schaltsignal ab.

Auf der Konsole 16 ist ferner ein in Fig. 2 angedeuteter Kippschalter 45 angeordnet, der sich zwischen EIN und AUS verkippen läßt. Durch den Kippschalter 45 läßt sich der Handbedienungshebel 10 in seinen betriebsbereiten Zustand schalten.

In Fig. 2 ist der Handbedienungshebel 10 mit seinen Betätigungswandlern (Potentiometer des Hebelschafts 18, Druckschalter 20, 22, Potentiometer des Wippelements 24, Schaltelement 44) als Block angedeutet. Die Signale der Betätigungswandler werden von einem Steuergerät 46 ausgewertet, welches entsprechend eines Auswertungsalgorithmus Steuersignale an Aktuatoren 48, 50, 52 abgibt. Die Aktuatoren 48, 50, 52 steuern zugehörige hydraulische Ventile 54, 56, 58 von Arbeitsfunktionen. Bei den Ventilen 54, 56, 58 handelt es sich beispielsweise um elektro-hydraulische Steuerventile eines Frontladers. Beispielsweise beeinflußt das Ventil 54 das Heben und Senken eines nicht dargestellten Laderbaums, das Ventil 56 das Verkippen eines am freien Ende des Laderbaums angelenkten Greifers und das Ventil 58 das Öffnen und Schließen des Greifers. Die Steuerung eines hydraulischen Zusatzgerätes durch das Wippelement 24 wurde in Fig. 2 nicht näher dargestellt. Die Druckschalter 20 und 22 können der Umschaltung zwischen verschiedenen Zusatzfunktionen dienen.

Die Auswertung der Signale erfolgt in dem Steuergerät 46 unter Anwendung eines Algorithmus. Ein zur Durchführung der vorliegenden Erfindung geeigneter Algorithmus wird im Folgenden anhand des in Fig. 3 dargestellten Flußdiagramms erläutert.

Der Algorithmus beginnt beim Einschalten des Kippschalters 45 mit dem Schritt 100. In Schritt 102 ist der Handbedienungshebel 10 noch nicht aktiviert, das heißt das Steuergerät 46 setzt die Signale der Betätigungswandler 20, 22, 24, 44 nicht in Steuersignale für die Arbeitsfunktionen um. In Schritt 104 erfolgt die Abfrage, ob der Handbedienungshebel seine Neutralstellung einnimmt und ob sich das Aktivierungselement 34 in seiner Ruhestellung befindet. Solange diese beiden Bedingungen nicht erfüllt sind, wiederholt der Algorithmus in regelmäßigen Zeitabständen die Abfrage des Schritts 104.

Sind die beiden Bedingungen des Schritts 104 erfüllt, schreitet der Algorithmus zu Schritt 106 weiter, wo abgefragt wird, ob das Aktivierungselement 34 inzwischen betätigt wurde und seine Ruhestellung verlassen hat. Solange dies nicht der Fall ist, wiederholt Schritt 106 in regelmäßigen Zeitabständen seine Abfrage. Wird durch Schritt 106 eine Betätigung des Aktivierungselements 34 festgestellt, so schreitet der Algorithmus zu Schritt 108 weiter, durch den der Handbedienungshebel 10 aktiviert wird. Der Handbedienungshebel 10 befindet sich nun in seinem Arbeitszustand, in dem in Abhängigkeit seines Verschwenkens Steuersignale an zugehörige Arbeitsfunktionen abgegeben werden.

In Schritt 110 erfolgt die Abfrage, ob sich der Handbedienungshebel 10 in seiner Neutralstellung befindet. Ist dies nicht der Fall, so wird die Aktivierung des Handbedienungshebels 10 aufrechterhalten und in regelmäßigen Zeitabständen die Abfrage des Schritts 110 wiederholt. Hierbei bleibt der Handbetätigungshebel auch dann in seinem Arbeitszustand, wenn das Aktivierungselement losgelassen wird und in seine Ruhestellung zurückkehrt.

Wird in Schritt 110 jedoch festgestellt, daß sich der Handbedienungshebel 10 in seiner Neutralstellung befindet, so schreitet der Algorithmus zu Schritt 112 weiter, in dem abgefragt wird, ab das Aktivierungselement 34 noch betätigt ist.
Ist die Antwort des Schritts 112 positiv, so schreitet der Algorithmus zu Schritt 114 weiter, wo geprüft wird, ob das Aktivierungselement 34 während der letzten vollen Minute ununterbrochen betätigt war. Trifft dies zu, so wird in Schritt 116 der Handbedienungshebel 10 deaktiviert und der Algorithmus zum Schritt 104 zurückgeführt. Dies hat zur Folge, daß bei einem Handbedienungshebel 10 in Neutralstellung dieser nur dann aktiviert bleibt, wenn das Aktivierungelement 34 nicht länger als eine Minute betätigt wurde. Andernfalls wird die Aktivierung aufgehoben. Hierdurch wird verhindert, daß das Aktivierungselement 34 auf unzulässige Weise blockiert wird, ohne daß die Bedienungsperson den Handbedienungshebel 10 ergreift und gleichzeitig mit ihrer Hand das Aktivierungselement 34 betätigt.

Ist die Antwort in Schritt 114 negativ, d. h. das Aktivierungselement wurde in der letzten Minute nicht ununterbrochen betätigt, während sich der Bedienungshebel 10 in seiner Neutralstellung befand, dann kehrt der Algorithmus zu Schritt 110 zurück und der Handbedienungshebel 10 bleibt aktiviert.

Wird in Schritt 112 festgestellt, daß das Aktivierungselement 34 nicht mehr betätigt ist, so schreitet der Algorithmus zu Schritt 118 weiter, wo abgefragt wird, ob während der letzten halben Sekunde das Aktivierungselement nicht betätigt wurde. Trifft dies zu, so wird in Schritt 116 der Handbedienungshebel 10 deaktiviert und der Algorithmus zu Schritt 104 zurückgeführt. Andernfalls kehrt der Algorithmus zu Schritt 110 zurück. Dies hat zur Folge, daß bei unbetätigtem Aktivierungselement 34 der Handbedienungshebel 10 nur kurzzeitig durch seine Neutralstellung bewegt werden kann, ohne daß er automatisch deaktiviert wird. Bleibt er jedoch bei unbetätigtem Aktivierungselement 34 längere Zeit (länger als 0,5 Sekunden) in seiner Neutralstellung, so wird er deaktiviert. In diesem Fall muß erneut die Abfrageschleife beginnend bei Schritt 104 durchlaufen werden.

Auch wenn die Erfindung lediglich anhand eines Ausführungsbeispiels beschrieben wurde, erschließen sich für den Fachmann im Lichte der vorstehenden Beschreibung sowie der Zeichnung viele verschiedenartige Alternativen, Modifikationen und Varianten, die unter die vorliegende Erfindung fallen. Beispielsweise können neben den beschriebenen Signalen auch Signale anderer Betätigungswandler, beispielsweise die Signale der Druckschalter 20, 22 und/oder des Wippschalters 24, in die Verriegelung einbezogen werden.

## Patentansprüche

1. Handbedienungshebel einer Bedienungsplattform eines Fahrzeugs mit wenigstens einem elektrischen Betätigungswandler zur Abgabe von Steuersignalen an wenigstens eine Arbeitsfunktion in Abhängigkeit eines Verschwenkens des Handbedienungshebels (10) und/oder in Abhängigkeit der Betätigung wenigstens eines auf dem Handbedienungshebel (10) angeordneten Betätigungselements (20, 22, 24), wobei im Bereich des Betätigungsgriffs (14) des Handbedienungshebels (10) wenigstens ein von Hand betätigbares mit wenigstens einem elektrischen Schaltelement (44) in Verbindung stehendes Aktivierungselement (34) vorgesehen ist, welches mit einer elektrischen Verriegelung zusammenwirkt, um in Abhängigkeit von Betätigungen des Aktivierungselements (34) den wenigstens einen Betätigungswandler zur Abgabe von Steuersignalen zu aktivieren, **dadurch gekennzeichnet, daß** der Querschnitt des Aktivierungselements (34) im wesentlichen L-förmig ausgebildet ist, wobei das Ende des ersten Schenkels (36) am Handbedienungshebel (10) angelenkt ist und der zweite Schenkel (38) bei unbetätigtem Aktivierungelement (34) in der Nähe des freien Endes des Betätigungsgriffs (14) endet, derart daß zum Ergreifen des Betätigungsgriffs (14) die Hand zwischen den Betätigungsgriff (14) und das Aktivierungselement (34) geschoben wird, wobei der zweite Schenkel (38) vom Betätigungsgriff (14) weggedrückt wird.

2. Handbedienungshebel nach Anspruch 1, **dadurch gekennzeichnet, daß** der Handbedienungshebel (10) nach Art eines Joysticks ausgebildet ist und sich um ein Kreuzgelenk (12) in zwei Richtungen verschwenken läßt, und daß jeder Schwenkrichtung wenigstens ein Betätigungswandler zur Beeinflussung wenigstens einer zugehörigen Arbeitsfunktion vorgesehen ist.

3. Handbedienungshebel nach Anspruch 1 oder 2, **dadurch gekennzeichnet, daß** im Bereich des Betätigungsgriffs (14) wenigstens ein Druckschalter (20, 22) mit zugehörigem als Schaltelement ausgebildeten Betätigungswandler vorgesehen ist.

4. Handbedienungshebel nach einem der Ansprüche 1 bis 3, **dadurch gekennzeichnet, daß** im Bereich des Betätigungsgriffs (14) wenigstens ein Wippelement (24) vorgesehen ist, welches mit wenigstens einem als Potentiometer zur Erzeugung eines der Wippstellung entsprechenden Steuersignals ausgebildeten Betätigungswandler in Verbindung steht.

5. Handbedienungshebel nach einem der Ansprüche 1 bis 4, **dadurch gekennzeichnet, daß** das Aktivierungselement (34) über eine Schwenkachse (32) beweglich am Handbedienungshebel (10) angelenkt ist.

6. Handbedienungshebel nach einem der Ansprüche 1 bis 5, **dadurch gekennzeichnet, daß** das Aktivierungselement (34) klappenförmig ausgebildet und im Bereich des schaftseitigen Endes des Betätigungsgriff (14) über eine quer zur Hebellängsachse (30) verlaufende Schwenkachse (32) an dem Handbedienungshebel (10) angelenkt ist.

7. Handbedienungshebel nach einem der Ansprüche 1 bis 6, **dadurch gekennzeichnet, daß** das Aktivierungselement (34) in der Nähe seiner Anlenkstelle (32) einen Vorsprung (40) aufweist, der mit einem Betätigungsbolzen (42) des Schaltelements (44) zusammenwirkt.

8. Handbedienungshebel nach einem der Ansprüche 1 bis 7, **dadurch gekennzeichnet, daß** ein elektrisches Steuergerät (46) vorgesehen ist, das die Signale des wenigstens einen Betätigungswandlers und des wenigstens einen Schaltelements (44) auswertet und in Abhängigkeit dieser Signale Steuersignale an die Arbeitsfunktionen (54, 56, 58) abgibt.

9. Handbedienungshebel nach einem der Ansprüche 1 bis 8, **dadurch gekennzeichnet, daß** ein elektrisches Steuergerät (46) vorgesehen ist, das wenigstens die Signale eines Betätigungswandlers, der auf ein Verschwenken des Handbedienungshebels (10) anspricht, sowie die Signale des wenigstens einen Schaltelements (44) empfängt und auswertet, und daß das Steuergerät (46) eine Aktivierung des wenigstens einen Betätigungswandlers nur dann vornimmt, wenn sich der Handbedienungshebel (10) in Neutralstellung befindet und das Aktivierungselement (34) betätigt wird (Schritt 104 und 106).

10. Handbedienungshebel nach einem der Ansprüche 1 bis 9, **dadurch gekennzeichnet, daß** das Steuergerät (46) eine Aktivierung aufhebt, wenn sich während eines vorgebbaren Zeitintervalls ununterbrochen der Handbedienungshebel (10) in Neutralstellung und das Aktivierungselement (34) in unbetätigter Ruhestellung befinden (Schritte 110, 112, 118).

11. Handbedienungshebel nach Anspruch 10, **dadurch gekennzeichnet, daß** die Dauer des ersten Zeitintervalls bis zu 2 Sekunden, vorzugsweise ungefähr 0,5 Sekunden, beträgt.

12. Handbedienungshebel nach einem der Ansprüche 1 bis 11, **dadurch gekennzeichnet, daß** das Steuergerät (46) eine Aktivierung aufhebt, wenn sich bei betätigtem Aktivierungselement (34) der Handbedienungshebel (10) länger als ein zweites vorgebbares Zeitintervall in Neutralstellung befindet (Schritte 110, 112, 116).

13. Handbedienungshebel nach Anspruch 12, **dadurch gekennzeichnet, daß** die Dauer des zweiten Zeitintervalls bis zu 3 Minuten, vorzugsweise ungefähr 1 Minute, beträgt.

14. Verwendung des Handbedienungshebels (10) nach einem der Ansprüche 1 bis 13 für die Betätigung eines Laders, insbesondere des Laders eines landwirtschaftlichen oder industriellen Arbeitsfahrzeugs.

## Claims

1. A manual operating lever of an operator's platform of a vehicle, with at least one electrical actuation transducer for issuing control signals to at least one working function in dependence on pivoting the manual operating lever (10) and/or in dependence on the actuation of at least one actuating element (20, 22, 24) arranged on the manual operating lever (10), wherein at least one manually operable activating element (34) coupled to an electrical switch element (44) is provided in the region of the actuating handle (14) of the manual operating lever (10) and cooperates with an electrical interlock, in order to activate the at least one actuation transducer to issue control signals in dependence on actuations of the activating element (34), **characterized in that** the cross-section of the activating element (34) is substantially L-shaped, wherein the end of the first arm (36) is pivoted on the manual operating lever (10) and the second arm (38) terminates with the activating element (34) not activated in the vicinity of the free end of the actuating handle (14), so that, in order to grasp the actuating handle (14) the hand is pushed between the actuating handle (14) and the activating element (34), whereby the second arm (38) is pushed away from the actuating handle (14).

2. A manual operating lever according to claim 1, **characterized in that** the manual operating lever (10) is in the form of a joystick and can be pivoted in two directions about a universal joint (12), and **in that** at least one actuation transducer is provided for each pivotal direction for affecting at least one associated working function.

3. A manual operating lever according to claim 1 or 2, **characterized in that** at least one pressure switch (20, 22) with an actuation transducer in the form of a switch element is provided in the region of the actuating handle (14).

4. A manual operating lever according to any of claims 1 to 3, **characterized in that** at least one rocker element (24) is provided in the region of the actuating handle (14) and is coupled to at least one actuation transducer in the form of a potentiometer for generating control signals corresponding to the rocker position.

5. A manual operating lever according to any of claims 1 to 4, **characterized in that** the activating element (34) is pivoted movably on the manual operating lever (10) about a pivotal axis (32).

6. A manual operating lever according to any of claims 1 to 5, **characterized in that** the activating element (34) is of flap form and is hinged on the manual operating lever (10) in the region of the shank end of the actuating handle (14) by a pivotal axis (32) running transverse to the lever longitudinal axis (30).

7. A manual operating lever according to any of claims 1 to 6, **characterized in that** the activating element (34) has a projection (40) in the vicinity of its pivot point (32) which cooperates with an actuating pin (42) of the switch element (44).

8. A manual operating lever according to any of claims 1 to 7, **characterized in that** an electrical control apparatus is provided and evaluates the signals of the at least one actuation transducer and of the at least one switch element (44) and issues control signals to the working functions (54, 56, 58) in dependence on the evaluated signals.

9. A manual operating lever according to any of claims 1 to 8, **characterized in that** an electrical control apparatus (46) is provided and receives and evaluates at least the signals of an actuation transducer which responds to pivoting of the manual operating lever (10) as well as the signals of the at least one switch element (44), and **in that** the control apparatus (46) only effects activation of the at least one actuation transducer when the manual operating lever (10) is located in neutral position and the activating element (34) is actuated (steps 104 and 106).

10. A manual operating lever according to any of claims 1 to 9, **characterized in that** the control apparatus (46) terminates an activation when the manual operating lever (10) is in neutral position and the activating element (34) is in its un-activated rest position for a predetermined interval of time (110, 112, 118).

11. A manual operating lever according to claim 10, **characterized in that** the duration of the first interval of time amounts to up to 2 seconds, preferably around 0.5 seconds.

12. A manual operating lever according to any of claims 1 to 11, **characterized in that** the control apparatus (46) terminates an activation when the activating element (34) of the manual operating lever (10) is in neutral position for longer than a second predetermined interval of time (steps 110, 112, 116).

13. A manual operating lever according to claim 12, **characterized in that** the duration of the second interval of time amounts to up to 3 minutes, preferably around 1 minute.

14. Use of a manual operating lever (10) according to any of claims 1 to 13 for actuating a loader, especially the loader of an agricultural or industrial utility vehicle.

## Revendications

1. Levier de commande manuel pour une plate-forme de commande d'un véhicule, comportant au moins un convertisseur de manoeuvre électrique destiné à délivrer des signaux de commande vers au moins une fonction de travail en fonction d'un pivotement du levier de commande manuel (10) et/ou en fonction de la manoeuvre d'au moins un élément de manoeuvre (20, 22, 24) agencé sur le levier de commande manuel (10), au moins un élément d'activation (34), à actionner à la main et relié à au moins un élément de commande (44) électrique, étant prévu dans la zone de la manette de commande (14) du levier de commande manuel (10), lequel élément d'activation coopère avec un verrouillage électrique afin d'activer, en fonction des manoeuvres de l'élément d'activation (34), ledit au moins un convertisseur de manoeuvre en vue de délivrer des signaux de commande, **caractérisé en ce que** la section de l'élément d'activation (34) est réalisée sensiblement en forme de L, l'extrémité de la première branche (36) étant articulée sur le levier de commande manuel (10) et la deuxième branche (38), lorsque l'élément d'activation (34) n'est pas actionné, se termine à proximité de l'extrémité libre de la manette de commande (14), de telle sorte que pour saisir la manette de commande (14) il faut insérer la main entre la manette de commande (14) et l'élément d'activation (34), la deuxième branche (38) étant alors poussée pour s'écarter de la manette de commande (14).

2. Levier de commande manuel selon la revendication 1, **caractérisé en ce que** le levier de commande manuel (10) est réalisé sous forme de joystick et peut pivoter dans deux directions autour d'un joint de Cardan (12), et **en ce que** dans chaque direction de pivotement, il est prévu au moins un convertisseur de manoeuvre pour influer au moins sur une fonction de travail associée.

3. Levier de commande manuel selon la revendication 1 ou 2, **caractérisé en ce que** dans la zone de la manette de commande (14) il est prévu au moins un interrupteur par pression (20, 22) avec un convertisseur de manoeuvre associé conçu sous forme d'élément de commande.

4. Levier de commande manuel selon l'une quelconque des revendications 1 à 3, **caractérisé en ce que** dans la zone de la manette de commande (14) il est prévu au moins un élément à bascule (24) qui est relié à au moins un convertisseur de manoeuvre, réalisé sous forme de potentiomètre pour générer un signal de commande correspondant à une position de bascule.

5. Levier de commande manuel selon l'une quelconque des revendications 1 à 4, **caractérisé en ce que** l'élément d'activation (34) est articulé par l'intermédiaire d'un axe de pivotement (32) de manière mobile sur le levier de commande manuel (10).

6. Levier de commande manuel selon l'une quelconque des revendications 1 à 5, **caractérisé en ce que** l'élément d'activation (34) est réalisé sous forme de clapet et est articulé sur le levier de commande manuel (10) dans la zone de l'extrémité du côté tige de la manette de commande (14), par l'intermédiaire d'un axe de pivotement (32) orienté perpendiculairement à l'axe longitudinal (30) du levier.

7. Levier de commande manuel selon l'une quelconque des revendications 1 à 6, **caractérisé en ce que** l'élément d'activation (34) comporte, à proximité de sa zone d'articulation (32), une saillie (40) qui coopère avec un boulon d'actionnement (42) de l'élément de commande (44).

8. Levier de commande manuel selon l'une quelconque des revendications 1 à 7, **caractérisé en ce qu'**il est prévu un dispositif de commande (46) électrique, qui analyse les signaux dudit au moins un convertisseur de manoeuvre et dudit au moins un élément de commande (44) et, en fonction de ces signaux, délivre des signaux de commande vers des fonctions de travail (54, 56, 58).

9. Levier de commande manuel selon l'une quelconque des revendications 1 à 8, **caractérisé en ce qu'**il est prévu un dispositif de commande (46) électrique, qui reçoit et analyse au moins les signaux d'un convertisseur de manoeuvre qui réagit à un pivotement du levier de commande manuel (10), ainsi que les signaux dudit au moins un élément de commande (44), et **en ce que** le dispositif de commande (44) induit une activation dudit au moins un convertisseur de manoeuvre uniquement lorsque le levier de commande manuel (10) est en position neutre et que l'élément d'activation (34) est activé (étapes 104 et 106).

10. Levier de commande manuel selon l'une quelconque des revendications 1 à 9, **caractérisé en ce que** le dispositif de commande (46) empêche une activation lorsque le levier de commande manuel (10), pendant un intervalle de temps prédéfini, est en continu dans une position neutre et que l'élément d'activation (34) se situe dans une position de repos inactivée (étapes 110, 112, 118).

11. Levier de commande manuel selon la revendication 10, **caractérisé en ce que** la durée du premier intervalle de temps peut être égale à 2 secondes maximum, de préférence elle est égale à environ 0,5 seconde.

12. Levier de commande manuel selon l'une quelconque des revendications 1 à 11, **caractérisé en ce que** le dispositif de commande (46) empêche une activation lorsque, en cas de manoeuvre de l'élément d'action (34), le levier de commande manuel (10) est en position neutre pendant un laps de temps supérieur à un deuxième intervalle de temps prédéfini (étapes 110, 112, 116).

13. Levier de commande manuel selon la revendication 12, **caractérisé en ce que** la durée du deuxième intervalle de temps peut être égale à 3 minutes maximum, de préférence elle est égale à environ 1 minute.

14. Utilisation du levier de commande manuel (10) selon l'une quelconque des revendications 1 à 13 pour la commande d'un chargeur, en particulier le chargeur d'un véhicule de travail agricole ou industriel.
